# EUROPÄISCHE PATENTSCHRIFT

(11) **EP 2 287 525 B1**
(45) Veröffentlichungstag und Bekanntmachung des Hinweises auf die Patenterteilung: **23.03.2016**
(21) Anmeldenummer: 09162757.0
(22) Anmeldetag: 16.06.2009
(51) Int. Cl.: F21S 8/00, F21V 17/16, F21V 21/02

(54) **Leuchte, insbesondere für ein Lichtband**
Light, suitable for a lighting strip
Lumière pour une bande lumineuse

(43) Veröffentlichungstag der Anmeldung: 23.02.2011
(73) Patentinhaber: RIDI Leuchten GmbH, 72417 Jungingen (DE)
(72) Erfinder: Krajka, Michael, 72474 Winterlingen (DE)
(74) Vertreter: BRP Renaud & Partner mbB Rechtsanwälte Patentanwälte Steuerberater

(56) Entgegenhaltungen:
- EP-A2- 0 813 027
- DE-A1- 2 164 826
- DE-A1- 2 332 360
- DE-A1- 4 300 549
- FR-A5- 2 079 803
- US-A- 2 137 536

## Beschreibung

Die vorliegende Erfindung betrifft eine Leuchte, insbesondere für ein aus mehreren Leuchten bestehendes Lichtband, mit den Merkmalen des Oberbegriffs des Anspruchs 1. Die Erfindung betrifft außerdem ein mit derartigen Leuchten gebildetes Lichtband.

Als Lichtband wird bspw. eine bandartige Aneinanderreihung von einzelnen Leuchten bezeichnet. Hierbei weist ein Lichtband z. Bsp. eine Länge ab drei Metern auf. Innerhalb eines Lichtbands ist auch die Verkabelung für die Energieversorgung von Leuchtmitteln der einzelnen Leuchten vorgesehen. Eine durchgehende Verkabelung ermöglicht es, lediglich an einer Stelle das Lichtband mit Energie zu versorgen, in dem die Verkabelung an die Gebäudeenergieversorgung angeschlossen wird. Werden mehrere Lichtbänder verwendet, so lassen sich diese teilweise untereinander verbinden, so dass nur ein Lichtband an die Gehäuseenergieversorgung angeschlossen werden muss.

Die einzelnen Leuchten, die innerhalb eines derartigen Lichtbands in ihrer Längsrichtung aufeinander Folgen, weisen üblicherweise jeweils eine Tragschiene auf, an der zumindest ein Geräteträger befestigbar ist. An diesem Geräteträger befindet sich dann zumindest ein Leuchtmittel oder ein anderes, insbesondere elektrisches, Gerät. Über die Tragschiene erfolgt üblicherweise die Aufhängung bzw. Abhängung der jeweiligen Leuchte bzw. des Lichtbands an einer Gebäudedecke.

Üblicherweise besitzt die Tragschiene einer solchen Leuchte ein Basisprofil, von dem zwei Stegprofile so abstehen, dass die Tragschiene einen U-förmigen Schienenquerschnitt aufweist, der gegenüber dem Basisprofil eine offene Seite besitzt. Im Unterschied dazu besitzt der Geräteträger ein Bodenprofil und ist an der Tragschiene so montierbar, dass das Bodenprofil die offene Seite des Schienenquerschnitts verschließt.

Je nach Einbausituation der Leuchte bzw. des damit ausgestatteten Lichtbands muss ein Inneres der Leuchte gegen Staub und/oder Feuchtigkeit mehr oder weniger stark abgedichtet sein. Um in der Verbindung zwischen Tragschiene und Geräteträger eine ausreichende Dichtung gegenüber Staub und Feuchtigkeit erzielen zu können, ist es grundsätzlich möglich, in die jeweilige Verbindung einen entsprechenden Dichtungskörper einzubinden. Der Einbau eines derartigen Dichtungskörpers ist mit einem vergleichsweise hohen Montageaufwand verbunden. Einerseits muss der jeweilige Dichtungskörper als zusätzliches Bauteil montiert werden. Andererseits muss beim Anbringen des Geräteträgers sorgfältig darauf geachtet werden, dass der jeweilige Dichtungskörper nicht beschädigt wird.

Aus der DE 43 00 549 A1 ist eine Leuchte für ein aus mehreren solchen Leuchten bestehendes Lichtband bekannt. Die jeweilige Leuchte besitzt eine Tragschiene, die ein Basisprofil besitzt, von dem zwei Stegprofile so abstehen, dass die Tragschiene einen U-förmigen Schienenquerschnitt aufweist, der gegenüber dem Basisprofil eine offene Seite besitzt. Die Leuchte besitzt außerdem einen Geräteträger, der ein Bodenprofil besitzt und der an der Tragschiene so montierbar ist, dass das Bodenprofil die offene Seite des Schienenquerschnitts verschließt. Die Stegprofile weisen an ihren vom Basisprofil entfernten Endbereichen jeweils einen Halteabschnitt auf, der an einer dem jeweils anderen Halteabschnitt zugewandten Innenseite als Haltekontur geformt ist. Das Bodenprofil weist an seinen voneinander entfernten seitlichen Endbereichen jeweils einen Randabschnitt auf, der an einer vom jeweils anderen Randabschnitt abgewandten Außenseite als Rastkontur geformt ist. Die Rastkonturen und die Haltekonturen sind zueinander komplementär geformt. Bei der bekannten Leuchte wirken die Rastkonturen und die Haltekonturen zur Positionierung des Geräteträgers an der Tragschiene zusammen, jedoch ohne den Geräteträger an der Tragschine festzulegen. Zum Befestigen des Geräteträgers an der Tragschiene sind zusätzliche, separate Rastelemente vorgesehen, die am Geräteträger festgelegt sind und mit der Tragschiene so verrasten, dass sie die Haltekonturen der Tragschiene gegen die Rastkonturen des Geräteträgers andrücken.

Bei der EP 0 813 027 A2 kommt eine separate Klammer zum Einsatz, die am Geräteträger befestigt ist und die mit der Tragschiene verrastet, um den Geräteträger an der Tragschiene festzulegen.

Bei der DE 21 64 826 A1 kommt ebenfalls eine separate Klammer zum Einsatz, die in diesem Fall an der Tragsciene befestigt ist und die mit dem Geräteträger in zwei verschiedenen Positionen verrastet werden kann, um den Geräteträger an der Tragschiene festzulegen.

Siehe auch DE 2332360 für übereinstimmende Rastkonturen. Die vorliegende Erfindung beschäftigt sich mit dem Problem, für eine Leuchte der eingangs genannten Art bzw. für ein damit ausgestattetes Lichtband eine verbesserte Ausführungsform anzugeben, die sich insbesondere durch eine vergleichsweise preiswerte Montierbarkeit bzw. durch reduzierte Herstellungskosten auszeichnet.

Dieses Problem wird erfindungsgemäß durch die Gegenstände der unabhängigen Ansprüche gelöst. Vorteilhafte Ausführungsformen sind Gegenstand der abhängigen Ansprüche.

Die Erfindung beruht auf dem allgemeinen Gedanken, einerseits die Stegprofile an ihren vom Basisprofil entfernten Endbereichen jeweils mit einem Halteabschnitt auszustatten, der an einer dem jeweiligen anderen Halteabschnitt zugewandten Innenseite als Haltekontur geformt ist. Andererseits wird das Bodenprofil an seinen voneinander entfernten seitlichen Endbereichen jeweils mit einem Randabschnitt versehen, der an einer vom jeweils anderen Randabschnitt abgewandten Außenseite als Rastkontur geformt ist. Die Rastkonturen und die Haltekonturen sind komplementär zueinander geformt und außerdem so aufeinander abgestimmt, dass der Geräteträger beim Montieren an der Tragschiene mit den Randabschnitten seines Bodenprofils an den Halteabschnitten der Stegprofile der Tragschiene einrastet, und zwar derart, dass die Rastkonturen an jedem Stegprofil unmittelbar an den Haltekonturen anliegen und mit diesem durch Formschluss eine lösbare Rastverbindung zwischen Tragschiene und Geräteträger bilden.

Durch die vorgeschlagene Bauweise ergibt sich eine vergleichsweise einfache Montierbarkeit für den Geräteträger an der Tragschiene. Ferner lassen sich die zueinander komplementär geformten Konturen vergleichsweise einfach so ausgestalten, dass die jeweilige Rastverbindung eine ausreichende Dichtung gegenüber Staub und/oder Feuchtigkeit gewährleistet. Grundsätzlich kann dann in diesem Bereich auf zusätzliche Dichtungskörper oder Dichtungselemente verzichtet werden, was die Montage vereinfacht und für die Herstellung der Leuchte bzw. des Lichtbands einen Preisvorteil darstellt.

Besonders vorteilhaft ist nun eine Ausführungsform, bei welcher die Halteabschnitte der Stegprofile an ihren freien Enden jeweils einen nach innen abgewinkelten Haltekragen aufweisen, der mit dem daran anschließenden Bereich des jeweiligen Halteabschnitts einen Haltekragenwinkel einschließt, der jeweils kleiner als 90° ist. Ferner können die Randabschnitte des Bodenprofils an ihren freien Enden jeweils einen nach innen abgewinkelten Rastkragen aufweisen, der mit dem daran anschließenden Bereich des jeweiligen Randabschnitts einen Rastkragenwinkel einschließt, der ebenfalls kleiner als 90° ist. Zweckmäßig liegt der jeweilige Rastkragen im eingerasteten Zustand mit seiner Außenseite an einer Innenseite des jeweiligen Haltekragens an. Diese Bauweise führt zu einer effektiven Dichtungswirkung innerhalb der jeweiligen Rastverbindung. Insbesondere wird eine Labyrinthstruktur innerhalb der Rastverbindung realisiert, welche die erwünschte Dichtungswirkung erzeugt bzw. verstärkt.

Besonders vorteilhaft ist dabei eine Weiterbildung, bei welcher der jeweilige Rastkragenwinkel kleiner ist als der jeweilige Haltekragenwinkel. Hierdurch wird z. B. bewirkt, dass im Profil der Rastverbindung zumindest zwei voneinander beabstandete Kontaktstellen entstehen, was zur Realisierung der gewünschten Dichtungswirkung vorteilhaft ist.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Es zeigen, jeweils schematisch,
- Fig. 1: eine stark vereinfachte Seitenansicht eines Abschnitts eines Lichtbands,
- Fig. 2: eine perspektivische, auseinander gezogene Darstellung einer Leuchte,
- Fig. 3: eine perspektivische Ansicht auf einen Endbereich der Leuchte,
- Fig. 4: eine Axialansicht der Leuchte,
- Fig. 5: eine Axialansicht einer Tragschiene der Leuchte,
- Fig. 6: eine Axialansicht eines Geräteträgers der Leuchte,
- Fig. 7: eine vergrößerte Axialansicht der Leuchte im Bereich einer Rastverbindung.

Entsprechend Fig. 1 umfasst ein nur teilweise dargestelltes Lichtband 1 zumindest zwei Leuchten 2, die in einer durch einen Doppelpfeil angedeuteten Längsrichtung 3 des Lichtbands 1 bzw. der jeweiligen Leuchte 2 unmittelbar aufeinander folgen. Diese Längsrichtung 3 definiert dabei gleichzeitig eine Axialrichtung oder Achsrichtung des Lichtbands 1 sowie der jeweiligen Leuchte 2 und deren Komponenten. Dabei stoßen benachbarte Leuchten 2 innerhalb des Lichtbands 1 stirnseitig bzw. axial aneinander. Entsprechende Stoßgrenzen sind in Fig. 1 mit 4 bezeichnet. Es ist klar, dass die Übergänge benachbarter Leuchten 2 bzw. diese Stoßgrenzen 4 bei fertig gestelltem Lichtband 1 mit entsprechenden Dichtmitteln staubdicht und/oder feuchtigkeitsdicht ausgestaltet sein können. Im Bereich dieser Stoßgrenzen 4 erstreckt sich jeweils ein, durch eine geschweifte Klammer gekennzeichneter Verbindungsbereich 5, in dem die benachbarten Leuchten 2 aneinander befestigt sind.

Entsprechend Fig. 2 umfasst eine solche Leuchte 2 eine Tragschiene 6, an der zumindest ein Geräteträger 7 befestigbar ist. Im Beispiel besitzt der Geräteträger 7 die gleiche Länge wie die Tragschiene 6. Hierdurch ist die jeweilige Leuchte 2 auch als Einzelleuchte außerhalb des Lichtbands 1 verwendbar. Ebenso ist es denkbar, an einer Tragschiene 6 mehrere Geräteträger 7 zu befestigen. Sofern die Leuchte 2 in einem solchen Lichtband 1 verwendet wird, ist es auch möglich, Geräteträger 7 zu verwenden, die länger sind als die einzelnen Tragschienen 6. Innerhalb des Lichtbands 1 können einzelne Geräteträger 7 auch gleichzeitig an mehreren Tragschienen 6 befestigt sein.

Im gezeigten Beispiel der Fig. 2 weist der Geräteträger 7 an einer der Tragschiene 6 zugewandten Oberseite eine elektrische Kontakteinrichtung 8 sowie zumindest eine elektronische Baugruppe 9 auf. An einer von der Tragschiene 6 abgewandten Unterseite sind am Geräteträger 7 hier zwei elektrische Anschlüsse 10 vorgesehen, über die ein hier nicht dargestelltes Leuchtmittel an den Geräteträger 7 angebaut und elektrisch angeschlossen werden kann.

Entsprechend den Fig. 2 bis 6 ist die Tragschiene 6 als U-förmiger Profilkörper ausgestaltet und besitzt dementsprechend einen U-förmigen Schienenquerschnitt 11. Der Schienenquerschnitt 11 bzw. der Profilkörper der Tragschiene 6 umfasst ein Basisprofil 12, von dem seitlich zwei Stegprofile 13 abstehen. Eine dem Basisprofil 12 gegenüberliegende Seite bildet eine offene Seite 14 des Schienenquerschnitts 11. Im Bereich des Basisprofils 12 kann in einem Innenraum 15 der Tragschiene 6 bzw. der Leuchte 2 ein in Fig. 2 angedeutetes Stromführungsprofil 16 angeordnet sein, das sich bandförmig im Wesentlichen über die gesamte Länge der Tragschiene 6 erstreckt und die Stromversorgung sowie die elektrische Ansteuerung elektrischer Verbraucher der Leuchte 2 ermöglicht.

Der Geräteträger 7 weist ein Bodenprofil 17 auf und ist entsprechend den Fig. 3 und 4 an der Tragschiene 6 so montierbar, dass das Bodenprofil 17 die zuvor genannte offene Seite 14 des Schienenquerschnitts 11 verschließt. Auf diese Weise ist das Innere 15 der Leuchte 2 an drei Seiten durch die Tragschiene 6 bzw. durch deren Basisprofil 12 und deren Stegprofile 13 und an der vierten bzw. offenen Seite 14 durch den Geräteträger 7 bzw. durch dessen Bodenprofil 17 begrenzt.

Entsprechend den Fig. 4 und 5 weisen die Stegprofile 13 an ihren Endbereichen 18, die vom Basisprofil 12 entfernt sind, jeweils einen Halteabschnitt 19 auf. Der jeweilige Halteabschnitt 19 ist an einer nicht näher bezeichneten Innenseite, die dem jeweils anderen Halteabschnitt 19 zugewandt ist, als Haltekontur 20 ausgeformt.

Entsprechend den Fig. 4 und 6 weist das Bodenprofil 17 an seitlichen Endbereichen 21, die voneinander entfernt sind, jeweils einen Randabschnitt 22 auf. Der jeweilige Randabschnitt 22 ist an einer nicht näher bezeichneten Außenseite, die vom jeweils anderen Randabschnitt 22 abgewandt ist, als Rastkontur 23 ausgeformt.

Die Rastkonturen 23 des Bodenprofils 17 und die Haltekonturen 20 der Stegprofile 13 sind zueinander komplementär geformt, so dass sie insbesondere flächig aneinander zur Anlage kommen können. Ferner sind sie so aufeinander abgestimmt, dass sie jeweils zur Realisierung einer Rastverbindung 24 zusammenwirken. Hierbei kann der Geräteträger 7 beim Montieren an der Tragschiene 6 mit seinen Randabschnitten 22 an den Halteabschnitten 19 der Tragschiene 6 einrasten. In dem in Fig. 4 dargestellten eingerasteten Zustand liegen die Rastkonturen 23 bei jedem Stegprofil 13 unmittelbar an der jeweiligen Haltekontur 20 an. Durch Formschluss wird dabei die jeweilige Rastverbindung 24 zwischen Tragschiene 6 und Geräteträger 7 gebildet. Besagte Rastverbindung 24 ist dabei lösbar gestaltet, so dass der Anbau des Geräteträgers 7 an die Tragschiene 6 zerstörungsfrei rückgebaut werden kann.

Fig. 7 zeigt eine vergrößerte axiale Ansicht der Leuchte 2 gemäß Fig. 4 im Bereich der in Fig. 4 links wiedergegebenen Rastverbindung 24.

In den Fig. 2 bis 7 ist die Leuchte 2 axial offen wiedergegeben. Dies trifft dann zu, wenn die Leuchte 2 im Lichtband 1 der Fig. 1 axial an eine weitere Leuchte 2 angrenzt. Sofern keine weitere Leuchte 2 axial folgt, insbesondere dann, wenn die Leuchte 2 als Einzelleuchte verwendet wird, sind entsprechende axiale Endkappen zum axialen Verschließen des Schienenquerschnitts 11 vorgesehen, die hier jedoch nicht dargestellt sind. Dementsprechend können diese Endkappen grundsätzlich einen herkömmlichen Aufbau aufweisen.

Entsprechend den Fig. 5 und 7 können die Halteabschnitte 19 der Stegprofile 13 an ihren freistehenden oder freien Enden jeweils einen Haltekragen 25 aufweisen, der nach innen, also in Richtung zum gegenüberliegenden Halteabschnitt 19 um mehr als 90° abgewinkelt ist. Gemäß Fig. 7 schließt der jeweilige Haltekragen 25 dabei mit dem daran anschließenden Bereich 26 des jeweiligen Halteabschnitts 19 einen Haltekragenwinkel 27 ein, der kleiner ist als 90°. Dadurch ist der jeweilige Haltekragen 25 in Richtung zur offenen Seite 14 bzw. in Richtung zum Geräteträger 7 abgewinkelt. Des Weiteren weisen die Randabschnitte 22 des Bodenprofils 17 gemäß den Fig. 6 und 7 an ihren freien Enden bzw. an ihren freistehenden Enden jeweils einen Rastkragen 28 auf, der ebenfalls nach innen, also in Richtung zum gegenüberliegenden Randabschnitt 22 um mehr als 90° abgewinkelt ist. Dabei schließt der jeweilige Rastkragen 28 mit einem daran anschließenden Bereich 29 des zugehörigen Randabschnitts 22 einen Rastkragenwinkel 30 ein. Auch dieser Rastkragenwinkel 30 ist dabei kleiner als 90°. Folglich ist auch der jeweilige Rastkragen 28 weg vom Basisprofil 12 abgewinkelt. Im montierten Zustand bzw. im eingerasteten Zustand, der z. Bsp. in den Fig. 4 und 7 wiedergegeben ist, liegt der jeweilige Rastkragen 28 mit seiner dem jeweiligen Haltekragen 25 zugewandten Außenseite an einer Innenseite des jeweiligen Haltekragens 25 an, die dem jeweiligen Rastkragen 28 zugewandt ist. Hierdurch wird der Formschluss innerhalb der jeweiligen Rastverbindung 24 verstärkt. Gleichzeitig ergibt sich dadurch ein Labyrintheffekt, der die Realisierung einer ausreichenden Dichtungswirkung gegenüber Staub und/oder Feuchtigkeit signifikant verbessert.

Wie Fig. 7 entnehmbar ist, kann der jeweilige Rastkragenwinkel 30 vorzugsweise so gewählt werden, dass er kleiner ist als der jeweilige Haltekragenwinkel 27. Hierdurch wird eine Kontaktierung zwischen Rastkragen 28 und Haltekragen 25 realisiert, die vom freistehenden Ende des jeweiligen Haltekragens 25 beabstandet ist. Dabei kann insbesondere eine Beschädigung des Haltekragens 28 beim Einrasten des Geräteträgers 7 vermieden werden. Der Haltekragenwinkel 27 ist vorzugsweise maximal 20% größer als der jeweilige Rastkragenwinkel 30. Es hat sich gezeigt, dass bei einer derartigen Relation zwischen Haltekragenwinkel 27 und Rastkragenwinkel 30 eine optimale Funktionssicherheit erzielbar ist. Die Haltekragen 25 und die Rastkragen 28 können entsprechend einer besonders vorteilhaften Ausführungsform so aufeinander abgestimmt sein, dass der jeweilige Rastkragen 28 im montierten Zustand unter Vorspannung am jeweiligen Haltekragen 25 zur Anlage kommt. Hierdurch ergibt sich eine besonders intensive Kontaktierung innerhalb der Rastverbindung 24, die mit einer effektiven Dichtungswirkung einhergeht.

Fig. 7 zeigt eine weitere Besonderheit der hier vorgestellten Ausführungsform. Ein Übergang zwischen dem Haltekragen 25 und dem daran anschließenden Bereich 26 ist bogenförmig gestaltet. Dabei wird ein Haltekragenbiegeradius 31 realisiert. Auch ein Übergang zwischen dem Rastkragen 28 und dem daran anschließenden Bereich 29 ist bogenförmig konzipiert, wobei ein Rastkragenbiegeradius 32 realisiert wird. Vorzugsweise sind die Umformungen so gewählt, dass der Haltekragenbiegeradius 31 kleiner ist als der Rastkragenbiegeradius 32. Durch diese Abstimmung bzw. Bauweise wird erreicht, dass zwischen dem jeweiligen Halteabschnitt 19 und dem jeweiligen Randabschnitt 22 zumindest zwei voneinander getrennte Kontaktzonen entstehen, was die vorgespannte Kontaktierung und die Einhaltung einer gewünschten Dichtungswirkung begünstigt.

Zur Verbesserung der Dichtungswirkung sowie zur Verbesserung der formschlüssigen Rastverbindung 24 sind bei der hier gezeigten Ausführungsform die Haltekonturen 20 und die Rastkonturen 23 jeweils mit zumindest einer Längssicke ausgestattet, nämlich mit zumindest einer an der Haltekontur 20 bzw. am Halteabschnitt 19 ausgeformten Längssicke 33 und mit zumindest einer an der Rastkontur 23 bzw. am Randabschnitt 22 ausgeformten Längssicke 34. Diese Längssicken 33, 34 sind dabei so konzipiert, also dimensioniert und angeordnet, dass sie im eingerasteten Zustand nach Art einer Nut-Feder-Verbindung zusammenwirken bzw. ineinander greifen. Im hier gezeigten Beispiel ist die Längssicke 33 an den Haltekonturen 20 jeweils so ausgeformt, dass sie nach innen, also zur jeweils gegenüberliegenden Haltekontur 20 vorsteht. Im Unterschied dazu bildet die jeweilige Längssicke 34 der zugehörigen Rastkontur 23 eine dazu komplementäre Vertiefung. Die eine als Vertiefung konzipierte Längssicke 34 ist dabei etwas größer als die andere Längssicke 33 dimensioniert, um die andere als Vorsprung konzipierte Längssicke 33 formschlüssig aufnehmen zu können. Es ist klar, dass grundsätzlich auch eine umgekehrte Bauform denkbar ist, so dass die Randabschnitte 22 jeweils zumindest eine nach außen abstehende Längssicke aufweisen, während die Halteabschnitte 19 jeweils eine Längssicke aufweisen, die dementsprechend eine dazu komplementäre Vertiefung bildet.

Die Längssicken 33, 34 sind so aufeinander abgestimmt, dass die Rastkonturen 23 und die Haltekonturen 20 beiderseits der ineinander eingreifenden Längssicken 33, 34 flächig aneinander anliegen. In Fig. 7 liegt die Rastkontur 23 oberhalb und unterhalb der Längssicken 33, 34 flächig an der Haltekontur 20 an. Die flächige Kontaktierung führt ebenfalls zu einer signifikanten Dichtungswirkung. Die innerhalb der ineinander eingreifenden Längssicken 33, 34 stattfindende Kontaktierung zwischen den miteinander zusammenwirkenden Konturen 20, 23 führt zu weiteren Dichtstellen, was die angestrebte Dichtwirkung unterstützt.

Ferner sind das Bodenprofil 7 und die Stegprofile 13 zweckmäßig so aufeinander abgestimmt, dass die Haltekonturen 20 und die Rastkonturen 23 im montierten Zustand unter Vorspannung aneinander anliegen. Diese vorgespannte Positionierung verbessert die jeweilige Rastverbindung 24 und insbesondere die darin erzeugte Dichtungswirkung.

Entsprechend den Fig. 4, 5 und 7 können die Stegprofile 13 zweckmäßig so konzipiert sein, dass der jeweilige Halteabschnitt 19 unter Ausbildung einer Tasche 35 realisiert ist. Besagte Tasche 35 ist dabei zum Inneren 15 der Tragschiene 6 bzw. der Leuchte 2 offen. Zur Erzeugung der Tasche 35 ist der Halteabschnitt 19 gegenüber dem daran anschließenden Stegprofil 13 um etwa 180° nach innen umgebogen. In der Folge erstreckt sich der jeweilige Halteabschnitt 19 im Wesentlichen parallel zum benachbarten Bereich des Stegprofils 13. Durch die offene Tasche 35 wird der Übergang zwischen Halteabschnitt 19 und Stegprofil 13 federelastisch, wodurch es insbesondere möglich ist, die zuvor genannte elastische Vorspannung zwischen den miteinander zusammenwirkenden Konturen 20, 23 zumindest zum Teil zu erzeugen.

Gemäß den Fig. 4, 6 und 7 kann das Bodenprofil 17 am Übergang zu seinen Randabschnitten 22 jeweils einen Federabschnitt 36 aufweisen. Der jeweilige Federabschnitt 36, der hier im Wesentlichen S-förmig oder sinusförmig gestaltet sein kann, gibt den Randabschnitten 22 eine seitliche Federelastizität, wodurch es insbesondere möglich ist, die zuvor genannte elastische Vorspannung zwischen den Haltekonturen 20, 23 zumindest zum Teil zu erzeugen.

Die Tragschiene 6 und der Geräteträger 7 sind zweckmäßig als Blechformteile konzipiert und können dementsprechend aus ebenen Blechplatinen durch umformen hergestellt werden. Gemäß Fig. 7 besitzt das Blech, aus dem die Tragschiene 6 hergestellt ist, eine Wandstärke 37, während das Blech, aus dem der Geräteträger 7 hergestellt ist, eine Wandstärke 38 besitzt. Die beiden Wandstärken 37, 38 sind hier unterschiedlich. Zweckmäßig ist die Wandstärke 38 des Geräteträgers 7 kleiner als die Wandstärke 37 der Tragschiene 6. Vorzugsweise liegt die Wandstärke 38 des Geräteträgers 7 bei etwa 40% bis etwa 60% der Wandstärke 37 der Tragschiene 6. Im gezeigten Beispiel ist die Wandstärke 37 der Tragschiene 6 etwa doppelt so groß wie die Wandstärke 38 des Geräteträgers 7.

Im montierten Zustand wirken die Rastkonturen 23 mit den Haltekonturen 20 vorzugsweise so zusammen, dass zwischen den Randabschnitten 22 des Bodenprofils 17 und den Halteabschnitten 19 der Stegprofile 13 eine vorbestimmte bzw. eine ausreichende Abdichtung gegen Staub und Tröpfchen vorliegt. Durch Montieren des Geräteträgers 7 kann dadurch das Innere 15 der Leuchte 2 hinreichend vor Staub und Tröpfchen geschützt werden. Bemerkenswert ist dabei außerdem, dass es insbesondere möglich ist, die gewünschte Dichtungswirkung zu erzielen, ohne dass dabei im montierten Zustand zwischen den Randabschnitten 22 des Bodenprofils 17 und den Halteabschnitten 19 der Stegprofile 13 ein zusätzlich angebautes Dichtelement vorgesehen werden muss. Dementsprechend können Geräteträger 7 und Tragprofil 6 bei der gezeigten Ausführungsform seitlich dichtungsfrei, also ohne zusätzliche separate Dichtungselemente aneinander montiert werden, wobei die gewünschte Abdichtung des Inneren 15 gegenüber Staub und Feuchtigkeit realisierbar ist.

Die Tragschiene 6 und/oder der Geräteträger 7 ist/sind spiegelsymmetrisch ausgestaltet bezüglich einer Längsmittelebene, die sich parallel zur Längsachse 3 der jeweiligen Leuchte 2 erstreckt, die parallel zu den Stegprofilen 13 verläuft und die senkrecht zum Basisprofil 12 sowie senkrecht zum Bodenprofil 17 verläuft.

## Patentansprüche

1. Leuchte, insbesondere für ein aus mehreren Leuchten (2) bestehendes Lichtband (1),
- mit einer Tragschiene (6), die ein Basisprofil (12) besitzt, von dem zwei Stegprofile (13) so abstehen, dass die Tragschiene (6) einen U-förmigen Schienenquerschnitt (11) aufweist, der gegenüber dem Basisprofil (12) eine offene Seite (14) besitzt,
- mit einem Geräteträger (7), der ein Bodenprofil (17) besitzt und der an der Tragschiene (6) so montierbar ist, dass das Bodenprofil (17) die offene Seite (14) des Schienenquerschnitts (11) verschließt,
- wobei die Stegprofile (13) an ihren vom Basisprofil (12) entfernten Endbereichen (18) jeweils einen Halteabschnitt (19) aufweisen, der an einer dem jeweils anderen Halteabschnitt (19) zugewandten Innenseite als Haltekontur (20) geformt ist,
**dadurch gekennzeichnet,**
- **dass** das Bodenprofil (17) an seinen voneinander entfernten seitlichen Endbereichen (21) jeweils einen Randabschnitt (22) aufweist, der an einer - vom jeweils anderen Randabschnitt (22) abgewandten Außenseite als Rastkontur (23) geformt ist,
- **dass** die Rastkonturen (23) und die Haltekonturen (20) zueinander komplementär geformt sind,
- **dass** die Rastkonturen (23) und die Haltekonturen (20) so aufeinander abgestimmt sind, dass der Geräteträger (7) beim Montieren an der Tragschiene (6) mit den Randabschnitten (22) seines Bodenprofils (17) an den Halteabschnitten (19) der Stegprofile (13) einrastet,
- **dass** im eingerasteten Zustand die jeweilige Rastkontur (23) unmittelbar an der jeweiligen Haltekontur (20) anliegt und mit dieser durch Formschluss eine lösbare Rastverbindung (24) zwischen Tragschiene (6) und Geräteträger (7) bildet,
- **dass** die Halteabschnitte (19) der Stegprofile (13) an ihren freien Enden jeweils einen nach innen abgewinkelten Haltekragen (25) aufweisen, der mit dem daran anschließenden Bereich (26) des jeweiligen Halteabschnitts (19) einen Haltekragenwinkel (27) einschließt, der jeweils kleiner als 90° ist,
- **dass** die Randabschnitte (22) des Bodenprofils (17) an ihren freien Enden jeweils einen nach innen abgewinkelten Rastkragen (28) aufweisen, der mit dem daran anschließenden Bereich (29) des jeweiligen Randabschnitts (22) einen Rastkragenwinkel (30) einschließt, der jeweils kleiner als 90° ist,
- **dass** der jeweilige Rastkragen (28) im eingerasteten Zustand mit seiner Außenseite an einer Innenseite des jeweiligen Haltekragens (25) anliegt.

2. Leuchte nach Anspruch 1,
**dadurch gekennzeichnet,**
**dass** der jeweilige Rastkragenwinkel (30) kleiner ist als der jeweilige Haltekragenwinkel (27).

3. Leuchte nach Anspruch 1 oder 2,
**dadurch gekennzeichnet,**
**dass** der jeweilige Haltekragenwinkel (27) maximal 20% größer ist als der jeweilige Rastkragenwinkel (30).

4. Leuchte nach einem der Ansprüche 1 bis 3,
**dadurch gekennzeichnet,**
**dass** der jeweilige Rastkragen (28) im montierten Zustand unter Vorspannung am jeweiligen Haltekragen (25) anliegt.

5. Leuchte nach einem der Ansprüche 1 bis 4,
**dadurch gekennzeichnet,**
**dass** ein Haltekragenbiegeradius (31), mit dem der jeweilige Haltekragen (25) in den daran anschließenden Bereich (26) des jeweiligen Halteabschnitts (19) übergeht, kleiner ist als ein Rastkragenbiegeradius (32), mit dem der jeweilige Rastkragen (28) in den daran anschließenden Bereich (29) des jeweiligen Randabschnitts (22) übergeht.

6. Leuchte nach einem der Ansprüche 1 bis 5,
**dadurch gekennzeichnet,**
**dass** die Haltekonturen (20) und die Rastkonturen (23) jeweils mit wenigstens einer Längssicke (33, 34) versehen sind, die so ausgestaltet und angeordnet sind, dass sie im eingerasteten Zustand nach Art einer Nut-Feder-Verbindung zusammenwirken.

7. Leuchte nach Anspruch 6,
**dadurch gekennzeichnet,**
**dass** die Rastkonturen (23) und die Haltekonturen (20) beiderseits der Längssicken (33, 34) flächig aneinander liegen.

8. Leuchte nach einem der Ansprüche 1 bis 7,
**dadurch gekennzeichnet,**
**dass** die Haltekonturen (20) und die Rastkonturen (23) im montierten Zustand unter Vorspannung aneinander anliegen.

9. Leuchte nach einem der Ansprüche 1 bis 8,
**dadurch gekennzeichnet,**
**dass** der jeweilige Halteabschnitt (19) unter Ausbildung einer zum Inneren (15) der Tragschiene (6) offenen Tasche (35) relativ zum daran anschließenden Stegprofil (13) um etwa 180° nach innen umgebogen ist.

10. Leuchte nach einem der Ansprüche 1 bis 9,
**dadurch gekennzeichnet,**
**dass** der jeweilige Randabschnitt (22) über einen Federabschnitt (36) in das übrige Bodenprofil (17) übergeht.

11. Leuchte nach einem der Ansprüche 1 bis 10,
**dadurch gekennzeichnet,**
**dass** die Tragschiene (6) und der Geräteträger (7) Blechformteile sind, die aus Blechen unterschiedlicher Wandstärke (37, 38) hergestellt sind.

12. Leuchte nach Anspruch 11,
**dadurch gekennzeichnet,**
**dass** die Wandstärke (38) des Geräteträgers (7) etwa 40% bis 60% oder etwa 50% der Wandstärke (37) der Tragschiene (6) beträgt.

13. Leuchte nach einem der Ansprüche 1 bis 12,
**dadurch gekennzeichnet,**
**dass** im montierten Zustand die Rastkonturen (23) mit den Haltekonturen (20) so zusammenwirken, dass zwischen den Randabschnitten (22) des Bodenprofils (17) und den Halteabschnitten (19) der Stegprofile (13) eine ausreichende Abdichtung gegen Staub und Tröpfchen vorliegt.

14. Leuchte nach einem der Ansprüche 1 bis 13,
**dadurch gekennzeichnet,**
**dass** im montierten Zustand zwischen den Randabschnitten (22) des Bodenprofils (17) und den Halteabschnitten (19) der Stegprofile (13) kein angebautes Dichtelement vorhanden ist.

15. Lichtband mit mindestens zwei in ihrer Längsrichtung (3) hintereinander angeordneten Leuchten (2) nach einem der Ansprüche 1 bis 14.

## Claims

1. Light, in particular for a light strip (1) consisting of a plurality of lights (2),
- with a support rail (6) which has a base profile (12) from which two web profiles (13) project so that the support rail (6) has a U-shaped rail cross section (11), which has an open side (14) opposite the base profile (12),
- with a device carrier (7), which has a base profile (17) and which can be mounted on the support rail (6) so that the base profile (17) closes the open side (14) of the rail cross section (11),
- wherein the web profiles (13) at their end sections (18) remote from the base profile (12) each comprise a holding section (19) which is formed on an inner side facing the other respective holding section (19) as a holding contour (20),
**characterised in that**
- the base profile (17) at its end sections (21) laterally remote from one another has an edge section (22) which is shaped on an outer side facing away from the other respective edge section (22) as a locking contour (23),
- the locking contours (23) and the holding contours (20) are shaped to be complementary to one another,
- the locking contours (23) and the holding contours (20) can be adjusted to one another so that the device carrier (7) when mounted on the support rail (6) locks with the edge sections (22) of its base profile (17) on the holding sections (19) of the web profiles (13),
- in the engaged state the respective locking contour (23) bears directly against the respective holding contour (20) and with the latter by form-fitting forms a detachable locking connection (24) between the support rail (6) and device carrier (7),
- the holding sections (19) of the web profiles (13) at their free ends each have an inwardly angled retaining collar (25), which with the adjoining area (26) of the respective holding section (19) encloses a retaining collar angle (27) which is smaller than 90°,
- the edge sections (22) of the base profile (17) at their free ends each have an inwardly angled locking collar (28), which with the adjoining area (29) of the respective edge section (22) encloses a locking collar angle (30) which is smaller than 90°,
- the respective locking collar (28) in the engaged state bears with its outer side against an inner side of the respective retaining collar (25).

2. Light according to claim 1, **characterised in that** the respective locking collar angle (30) is smaller than the respective retaining collar angle (27).

3. Light according to either claim 1 or claim 2, **characterised in that** the respective retaining collar angle (27) is a maximum of 20% greater than the respective locking collar angle (30).

4. Light according to any one of claims 1 to 3, **characterised in that** the respective locking collar (28) in the assembled state bears under pretensioning against the respective retaining collar (25).

5. Light according to any one of claims 1 to 4, **characterised in that** a retaining collar bending radius (31), with which the respective retaining collar (25) passes into the adjoining area (26) of the respective holding section (19), is smaller than the locking collar bending radius (32), with which the respective locking collar (28) passes into the adjoining area (29) of the respective edge section (22).

6. Light according to any one of claims 1 to 5, **characterised in that** the holding contours (20) and the locking contours (23) are each provided with at least one longitudinal beading (33, 34), which are designed and arranged so that they interact in the engaged state in the manner of a tongue and groove connection.

7. Light according to claim 6, **characterised in that** the locking contours (23) and the holding contours (20) are arranged flat against one another on both sides of the longitudinal beading (33, 34).

8. Light according to any one of claims 1 to 7, **characterised in that** the holding contours (20) and the locking contours (23) bear against one another under pretensioning in the assembled state.

9. Light according to any one of claims 1 to 8, **characterised in that** the respective holding section (19) is bent inwardly by about 180° forming a pocket (35) that is open towards the inside (15) of the support rail (6) relative to the adjoining web profile (13).

10. Light according to any one of claims 1 to 9, **characterised in that** the respective edge section (22) passes over a spring section (36) into the remaining base profile (17).

11. Light according to any one of claims 1 to 10, **characterised in that** the support rail (6) and the device carrier (7) are moulded metal sheets which are made from metal sheets with varying wall thicknesses (37, 38).

12. Light according to claim 11, **characterised in that** the wall thickness (38) of the device carrier (7) is about 40% to 60% or about 50% of the wall thickness (37) of the support rail (6).

13. Light according to claim any one of claims 1 to 12, **characterised in that** in the assembled state the locking contours (23) interact with the holding contours (20) so that between the edge sections (22) of the base profile (17) and the holding sections (19) of the web profiles (13) sufficient sealing is provided against dust and droplets.

14. Light according to any one of claims 1 to 13, **characterised in that** in the assembled state between the edge sections (22) of the base profile (17) and the holding sections (19) of the web profiles (13) there is no attached sealing element.

15. Light strip comprising at least two lights (2) arranged behind one another in their longitudinal direction (3) according to any one of claims 1 to 14.

## Revendications

1. Lampe, en particulier pour une bande lumineuse (1) constituée de plusieurs lampes (2),
- comprenant un rail de support (6), qui possède un profil de base (12), duquel deux profils d'entretoise (13) dépassent de telle sorte que le rail de support (6) présente une section transversale de rail (11) en forme de U, qui possède un côté ouvert (14) en vis-à-vis du profil de base (12),
- comprenant un porte-appareil (7), qui possède un profil de fond (17) et qui peut être monté au niveau du rail de support (6) de telle sorte que le profil de fond (17) ferme le côté (14) ouvert de la section transversale de rail (11),
- les profils d'entretoise (13) présentant, au niveau de leurs zones d'extrémité (18) éloignées du profil de base (12), respectivement une section de maintien (19), qui est formée en tant que contour de maintien (20) au niveau d'un côté intérieur tourné vers l'autre section de maintien (19) respectivement,
**caractérisée en ce**
- **que** le profil de fond (17) présente, au niveau de ses zones d'extrémité (21) latérales éloignées les unes des autres, respectivement une section de bord (22), qui est formée en tant que contour d'encliquetage (23) au niveau d'un côté extérieur opposé à l'autre section de bord (22) respectivement,
- en ce que les contours d'encliquetage (23) et les contours de maintien (20) sont formés de manière complémentaire les uns par rapport aux autres,
- en ce que les contours d'encliquetage (23) et les contours de maintien (20) sont adaptés les uns aux autres de telle sorte que le porte-appareil (7) s'encliquette au niveau des sections de maintien (19) des profils d'entretoise (13) lors du montage au niveau du rail de support (6) par les sections de bord (22) de son profil de fond (17),
- en ce qu'à l'état encliqueté, le contour d'encliquetage (23) respectif repose directement au niveau du contour de maintien (20) respectif et forme, avec ce dernier, par complémentarité de forme, un assemblage par encliquetage (24) amovible entre le rail de support (6) et le porte-outil (7),
- en ce que les sections de maintien (19) des profils d'entretoise (13) présentent, au niveau de leurs extrémités libres, respectivement un collet de maintien (25) coudé vers l'intérieur, lequel forme avec la zone (26) s'y raccordant de la section de maintien (19) respective un angle de collet de maintien (27), qui est inférieur à 90° respectivement,
- en ce que les sections de bord (22) du profil de fond (17) présentent, au niveau de leurs extrémités libres, respectivement un collet d'encliquetage (28) coudé vers l'intérieur, lequel forme avec la zone (29) s'y raccordant de la section de bord (22) respective, un angle de collet d'encliquetage (30), qui est inférieur à 90° respectivement,
- en ce que le collet d'encliquetage (28) respectif repose, à l'état encliqueté, par son côté extérieur, au niveau d'un côté intérieur du collet de maintien (25) respectif.

2. Lampe selon la revendication 1,
**caractérisée en ce**
**que** l'angle de collet d'encliquetage (30) respectif est inférieur à l'angle de collet de maintien (27) respectif.

3. Lampe selon la revendication 1 ou 2,
**caractérisée en ce**
**que** l'angle de collet de maintien (27) respectif est au maximum plus grand de 20 % que l'angle de collet d'encliquetage (30) respectif.

4. Lampe selon l'une quelconque des revendications 1 à 3,
**caractérisée en ce**
**que** le collet d'encliquetage (28) respectif repose, à l'état monté, sous précontrainte, au niveau du collet de maintien (25) respectif.

5. Lampe selon l'une quelconque des revendications 1 à 4,
**caractérisée en ce**
**qu'**un rayon de cintrage de collet de maintien (31), selon lequel le collet de maintien (25) respectif se confond avec la zone (26) s'y raccordant de la section de maintien (19) respective, est inférieur au rayon de cintrage de collet d'encliquetage (32), selon lequel le collet d'encliquetage (28) respectif se confond avec la zone (29) s'y raccordant de la section de bord (22) respective.

6. Lampe selon l'une quelconque des revendications 1 à 5,
**caractérisée en ce**
**que** les contours de maintien (20) et les contours d'encliquetage (23) sont pourvus respectivement d'au moins une moulure longitudinale (33, 34), lesquelles sont configurées et disposées de telle sorte qu'elles coopèrent à l'état encliqueté à la manière d'un système d'assemblage à rainure et à languette.

7. Lampe selon la revendication 6,
**caractérisée en ce**
**que** les contours d'encliquetage (23) et les contours de maintien (20) reposent de part et d'autre des moulures longitudinales (33, 34) à plat les uns au niveau des autres.

8. Lampe selon l'une quelconque des revendications 1 à 7,
**caractérisée en ce**
**que** les contours de maintien (20) et les contours d'encliquetage (23) reposent, à l'état monté, sous une précontrainte, les uns au niveau des autres.

9. Lampe selon l'une quelconque des revendications 1 à 8,
**caractérisée en ce**
**que** la section de maintien (19) respective est repliée vers l'intérieur d'à peu près 180° en réalisant une poche (35) ouverte par rapport à l'intérieur (15) du rail de support (6) par rapport au profil d'entretoise (13) s'y raccordant.

10. Lampe selon l'une quelconque des revendications 1 à 9,
**caractérisée en ce**
**que** la section de bord (22) respective se confond avec le profil de fond (17) restant par l'intermédiaire d'une section de ressort (36).

11. Lampe selon l'une quelconque des revendications 1 à 10,
**caractérisée en ce**
**que** le rail de support (6) et le porte-appareil (7) sont des parties moulées en tôle, qui sont fabriquées à partir de tôles de différente épaisseur (37, 38).

12. Lampe selon la revendication 11,
**caractérisée en ce**
**que** l'épaisseur (38) du porte-appareil (7) est égale à peu près à 40 % à 60 % ou à peu près à 50 % de l'épaisseur (37) du rail de support (6).

13. Lampe selon l'une quelconque des revendications 1 à 12,
**caractérisée en ce**
**qu'**à l'état monté, les contours d'encliquetage (23) coopèrent avec les contours de maintien (20) de telle sorte qu'une étanchéité suffisante contre les poussières et les gouttelettes est présente entre les sections de bord (22) du profil de fond (17) et les sections de maintien (19) des profils d'entretoise (13).

14. Lampe selon l'une quelconque des revendications 1 à 13,
**caractérisée en ce**
**qu'**à l'état monté, aucun élément étanche n'est installé entre les sections de bord (22) du profil de fond (17) et les sections de maintien (19) des profils d'entretoise (13).

15. Bande lumineuse comprenant au moins deux lampes (2) disposées les unes derrière les autres dans leur direction longitudinale (3) selon l'une quelconque des revendications 1 à 14.
